# EUROPÄISCHE PATENTSCHRIFT

(11) **EP 1 957 903 B1**
(45) Veröffentlichungstag und Bekanntmachung des Hinweises auf die Patenterteilung: **17.05.2017**
(21) Anmeldenummer: 06818650.1
(22) Anmeldetag: 18.11.2006
(51) Int. Cl.: F25D 23/02

(54) **GEFRIERSCHRANKTÜRBAUGRUPPE SOWIE GEFRIERSCHRANK MIT EINER DERARTIGEN GEFRIERSCHRANKTÜRBAUGRUPPE**
FREEZER DOOR SUBASSEMBLY AND FREEZER WITH A FREEZER DOOR SUBASSEMBLY OF THIS TYPE
MODULE DE PORTE DE CONGELATEUR ET CONGELATEUR MUNI D'UN TEL MODULE DE PORTE DE CONGELATEUR

(30) Priorität: 10.12.2005 DE 102005059145
(43) Veröffentlichungstag der Anmeldung: 20.08.2008
(73) Patentinhaber: REHAU AG + Co, 95111 Rehau (DE)
(72) Erfinder: LANZL, Thomas, 95615 Marktredwitz (DE); WASCHKE, Andreas, 95111 Rehau (DE); BAUMGARTNER, Leopold, 7093 Jois (AT)
(86) Internationale Anmeldenummer: PCT/EP2006/011082
(87) Internationale Veröffentlichungsnummer: WO 2007/065554

(56) Entgegenhaltungen:
- EP-A- 0 939 144
- DE-U1- 20 220 797
- JP-A- 6 008 240
- JP-A- 10 339 075
- JP-A- 2000 105 065
- JP-A- 2005 300 131
- JP-A- 2005 323 830
- US-A- 5 255 473
- US-A- 6 061 994

## Beschreibung

Die Erfindung betrifft eine Gefrierschranktürbaugruppe nach dem Oberbegriff des Anspruchs 1. Ferner betrifft die Erfindung einen mit einer solchen Gefrierschranktürbaugruppe ausgerüsteten Gefrierschrank.

Eine derartige Gefrierschranktürbaugruppe ist durch offenkundige Vorbenutzung bekannt. Damit bei der bekannten Gefrierschranktürbaugruppe Marktforderungen nach der Beschlagfreiheit der Baugruppe nach dem Öffnen und Wiederverschließen der Glastür und im Dauerbetrieb der Baugruppe erfüllt werden, muss die Baugruppe sehr aufwändig ausgeführt/ausgelegt werden, um das unerwünschte Kondensieren bzw. Resublimieren von Wasser bzw. Eis auf der Baugruppe/Baugruppenoberfläche zu verhindern. Dies führt z. B. dazu, dass der Energieaufwand zum Betreiben eines Gefrierschranks mit einer derartigen bekannten Gefrierschranktürbaugruppe hoch ist.

Eine weitere Gefrierschranktürbaugruppe ist bekannt aus der WO 2005/021886 A1.

Weiterhin beschreibt die JP 2005 323830 A eine Gefrierschranktürbaugruppe mit einer Glastür, mit einem Türpfosten, an dem die Glastür in Schließstellung über eine flexible Dichtung anliegt, wobei die Glastür einen Scheibenverbund aufweist und wobei der Scheibenverbund an seinem, in der Schließstellung dem Türpfosten benachbarten, vertikalen Randabschnitt von einem Rahmenprofil aufgenommen ist und die flexible Dichtung zwischen dem Rahmenprofil und dem Türpfosten angeordnet ist.

Das Rahmenprofil weist einen Kunststoff-Profilkörper sowie ein Metallbauteil auf. Der Kunststoff-Profilgrundkörper ist über seine Überstände mit den Überständen des Metallbauteils verbunden.

Der Scheibenverbund mit zwei einander gegenüberliegend angeordneten Scheiben ist über ein erstes Klebeelement mit dem Kunststoff-Profilkörper und über ein weiteres Klebeelement mit dem Metallbauteil, diese fixierend, verbunden.

Der Kunststoff-Profilgrundkörper und das Metallbauteil sind zwei voneinander unabhängige, miteinander verbindbare sowie voneinander trennbare einzelne Bauelemente.

Die Stabilität des Rahmenprofils resultiert aus der kraftschlüssigen Verbindung der Überstände des Kunststoff-Profilgrundkörpers mit den Überständen des Metallbauteils. Das Metallbauteil ist mindestens in dergleichen Wanddicke wie der Kunststoff-Profilkörper ausgebildet.

Die US 5,255,473 A beschriebt eine Gefrierschranktürbaugruppe mit einer Glastür, mit einem Türpfosten, an dem die Glastür in Schließstellung über eine flexible Dichtung anliegt, wobei die Glastür einen Scheibenverbund aufweist und wobei der Scheibenverbund an seinem, in der Schließstellung den Türpfosten benachbarten, vertikalen Randabschnitt von einem Rahmenprofil aufgenommen ist und die flexible Dichtung zwischen dem Rahmenprofil und dem Türpfosten angeordnet ist. Das Rahmenprofil hat einen Kunststoff-Profilgrundkörper, wobei dieser als Hohlkammerprofil ausgebildet ist. Die Glastür ist weiterhin so ausgebildet, das zwischen den Scheiben jeweils Abstandshalter / Spacer angeordnet sind die die Scheiben auf eine definierte Distanz beabstanden. Der Spacer ist dabei aus Metall hergestellt und über ein Dichtelement von der Scheibe beabstandet angeordnet. Der Kunststoff-Profilgrundkörper ist aus einem geschäumten Kunststoffmaterial hergestellt und weist an seiner Sichtseite ein dekorative Bauform auf, welche der Gefrierschranktürbaugruppe sowie dem Rahmenprofil ein attraktives Design verleihen sollen, während das Rahmenprofil einschichtig ausgebildet ist. Der Kunststoff-Profilgrundkörper weist weiterhin in seiner Hohlkammer ein Verstärkungselement auf, welches aus Metall hergestellt ist und die Steifigkeit sowie die Festigkeit der Glastüreinheit gewährleisten soll.

Es ist eine Aufgabe der vorliegenden Erfindung, eine Gefrierschranktürbaugruppe der eingangs genannten Art derart weiterzubilden, dass keine Abstriche, was die Beschlagfreiheit angeht, gemacht werden müssen, wobei gleichzeitig ein im Vergleich zum Stand der Technik energieeffizienterer und zumindest in gleicher Weise optisch ansprechender Gefrierschrank resultieren soll.

Diese Aufgabe ist erfindungsgemäß gelöst durch eine Gefrierschranktürbaugruppe mit den im Anspruch 1 angegebenen Merkmalen.

Ein Rahmenprofil mit einem Kunststoffprofilgrundkörper vermeidet im Bereich der seitlichen Scheibenverbundaufnahme eine unerwünschte Wärmebrücke zwischen dem Innenraum des Gefrierschranks und seiner Umgebung. Dies führt dazu, dass nicht die aufwändigen Maßnahmen wie beim Stand der Technik ergriffen werden müssen, um eine Beschlagfreiheit insbesondere des Rahmenprofils zu gewährleisten.

Es ist insbesondere nicht erforderlich, das Rahmenprofil zu heizen. Gleichzeitig sorgt die Dekorschicht für ein optisch ansprechendes Äußeres des Rahmenprofils. Durch die guten Wärmeisolationseigenschaften des Rahmenprofils sind die Anforderungen an die Kühlleistung des Gefrierschranks verringert. Insgesamt resultiert daher eine höhere Energieeffizienz des Gefrierschranks. Unter einem Türpfosten wird erfindungsgemäß auch ein Teil eines Gefrierschrankkorpus verstanden, an dem die Glastür in ihrer Schließstellung anliegt.

PVC als Material für den Kunststoffprofilgrundkörper nach Anspruch 3 hat sich wegen seiner Materialeigenschaften zum Aufbau eines Gefrierschranks als vorteilhaft herausgestellt. Je nach gewünschter Kombination von Materialeigenschaften bieten auch die anderen Materialien der im Anspruch 3 enthaltenen Materialienliste individuelle Vorteile. Geschäumte Thermoplaste können z. B. in einem Dichtbereiche zwischen 0,2 und 1,4 kg/l eingesetzt werden. Bevorzugt wird insbesondere eine Dichte im Bereich von 0,65 kg/l.

Eine Dekormetallfolie nach Anspruch 4 ist nicht nur optisch ansprechend, sondern führt auf Grund ihrer guten wärmeleitenden Eigenschaften auch zu einem gewissen thermischen Ausgleich auf der Sichtseite des Rahmenprofils.

Eine Dichtung nach Anspruch 5 führt zur Möglichkeit, den Türpfosten in seinem dem Innenraum des Gefrierschranks zugewandten bzw. diesem Innenraum benachbarten Abschnitt aus Kunststoff auszuführen, da ein zum Sichern der Glastür in der Schließstellung notwendiger magnetischer Abschnitt zusammen mit der Dichtung nach außen versetzt angeordnet werden kann. Dies verbessert die Isolationseigenschaften des Türpfostens, da eine unerwünschte Wärmebrücke im Bereich des metallischen Abschnitts des Türpfostens zumindest weitgehend vermieden werden kann. Das Profilelement verhindert im Bereich des Zwischenraums eine unerwünschte Konvektion im Inneren des Gefrierschranks. Das Profilelement bildet im Sinne dieses Anspruchs auch dann eine Trennung zwischen der Dichtung und dem Innenraum, wenn das Profilelement in der Schließstellung der Glastür nicht gleichzeitig am Türpfosten und am Rahmenprofil bzw. am Scheibenverbund anliegt. In der Schließstellung können vielmehr durchaus Freiräume bleiben, die jedoch wesentlich enger sind als der Zwischenraum, wodurch sich die gewünschte Konvektionsverhinderung durch das Profilelement ergibt.

Ein Kunststoffprofil nach Anspruch 6 hat eine zusätzliche Wärmeisolationswirkung.

Ein Profilelement führt zu keinem erhöhten Montageaufwand für die Gefrierschranktürbaugruppe.

Durch eine Wärmeleitmetallfolie nach Anspruch 7 wird vermieden, dass im Glasaufnahmebereich und in Hohlkammern des Rahmenprofils Kondenswasser entsteht oder sich niederschlägt. Ein inneres Beschlagen des Scheibenverbundes ist damit vermieden. Die Wärmeleitmetallfolie und die Dekormetallfolie umgreifen drei Seiten des Kunststoffprofilgrundkörpers, so dass eine Verzugsgefahr von diesem auf Grund der Temperaturwechsel, denen das Rahmenprofil ausgesetzt ist, reduziert ist.

Eine Wärmeleitfolie hat eine gute Wärmeleitfähigkeit.

Folienstärken haben sich für den Einsatzzweck der Dekormetallfolie bzw. der Wärmeleitmetallfolie als ausreichend herausgestellt.

Materialien für den Kunststoffprofilgrundkörper nach Anspruch 8 lassen sich durch eine entsprechende Auswahl der Materialkombination Thermoplaste/Füllstoff an die jeweiligen technischen Anforderungen/Auslegungen, insbesondere was die Wärmeleiteigenschaften angeht, gut anpassen.

Eine Dekorschicht kann Unregelmäßigkeiten der Oberflächenqualität der Sichtseiten des Kunststoffprofilgrundkörpers vorteilhaft abdecken. Dies gilt insbesondere dann, wenn als Material für den Kunststoffprofilgrundkörper ein geschäumter Thermoplast eingesetzt wird. Alternativ kann auch eine unbedampfte duroplastische oder thermoplastische Dekorfolie verwendet werden. Als weitere Variante ist es auch möglich, die Sichtseiten des Kunststoffprofilgrundkörpers mit einem Dekorlack zu versehen.

Trägermaterialien und Beschichtungen,haben sich für derartige Dekorschichten in Form von bedampften Folien als besonders geeignete Materialkombinationen herausgestellt.

Ein Haftvermittler, beziehungsweise ein Klebstoff gemäß den im Anspruch 2 angegebenen Varianten, stellt eine Verbindungsschicht dar, die sich zur sicheren Verbindung der Metallfolie am Kunststoffprofilgrundkörper als geeignet/vorteilhaft erwiesen hat.

Eine weitere Aufgabe der Erfindung ist die Bereitstellung eines optisch ansprechenden und energieeffizienten Gefrierschranks mit einer möglichst beschlagfreien Glastür.

Diese Aufgabe ist erfindungsgemäß gelöst durch einen Gefrierschrank mit den im Anspruch 9 angegebenen Merkmalen.

Die Vorteile des Gefrierschranks entsprechen denen, die vorstehend unter Bezugnahme auf die Gefrierschranktürbaugruppe erläutert wurden.

Die Dekorschicht kann auf dem Kunststoffprofilgrundkörper, falls eine Dekorfolie eingesetzt wird, z. B. im Heißprägeverfahren aufgebracht werden.

Die Dekorschicht kann auch durch ein Koextrusionsverfahren auf den Kunststoffprofilgrundkörper aufgebracht werden. Bei einer bevorzugten Variante wird die Dekorschicht als Dekorband unmittelbar dann auf dem Kunststoffprofilgrundkörper aufgebracht, wenn dieser nach erfolgter Extrusion auf eine bestimmte Temperatur abgekühlt ist. Hierbei wird zwischen dem Dekorband und dem Kunststoffprofilgrundkörper noch zusätzlich ein Haftvermittler eingebracht, z. B. indem das Dekorband mit dem Haftvermittler beschichtet wird. Die Dekorschicht kann auf dem Kunststoffprofilgrundkörper auch aufkaschiert werden, wobei hierzu, gegebenenfalls zusätzlich zum Haftvermittler, ein Kleber verwendet wird. Die Dekorschicht kann auch im Aufprägeverfahren aufgeprägt werden, wobei zwischen der Dekorschicht und dem Kunststoffprofilgrundkörper noch ein Haftvermittler eingebracht wird. Insgesamt ist die Verbindung möglich durch Verwendung von Klebern bzw. Haftgrundierungen für einen einzusetzenden Haftvermittler, wobei diese Adhäsionsmaterialien an die jeweilige Materialpaarung für die Dekorschicht einerseits und den Kunststoffprofilgrundkörper andererseits angepasst sind.

Ein Ausführungsbeispiel der Erfindung wird nachfolgend an Hand der Zeichnung näher erläutert. Die einzige Figur 1 zeigt einen Horizontalschnitt durch einen Ausschnitt einer Gefrierschranktürbaugruppe.

Die Gefrierschranktürbaugruppe 1 ist Bestandteil eines ansonsten nicht weiter dargestellten Gefrierschranks. Die Gefrierschranktürbaugruppe 1 hat eine insgesamt mit 2 bezeichnete Glastür. Diese liegt in Schließstellung über eine flexible Dichtung 3 an einem Türpfosten 4 an.

Die Glastür 2 umfasst als Mehrscheibenisolierglas einen Scheibenverbund 5 mit einer Mehrzahl, im dargestellten Ausführungsbeispiel mit drei, von voneinander mit Hilfe von Abstandselementen 6 beabstandeten Glasscheiben, nämlich einer einem Innenraum 7 des Gefrierschranks zugewandten Innenscheibe 8, einer Mittelscheibe 9 und einer Außenscheibe 10. Die Mittelscheibe 9 liegt zwischen der Innenscheibe 8 und der Außenscheibe 10.

Der Scheibenverbund 5 ist an seinem - in der Schließstellung dem Türpfosten 4 benachbarten - vertikalen Randabschnitt 11 von einem ebenfalls vertikal verlaufenden Rahmenprofil 12 aufgenommen. Im Bereich dieser Aufnahme ist das Rahmenprofil 12 als im Wesentlichen U-förmige Aufnahmenut 13 für den Scheibenverbund 5 ausgebildet. Die Abstandselemente 6 sind mit den Scheiben 8 bis 10 über Schichten eines Primärdichtstoffes 13a aus Butyl-Kautschuk, also über Kleberschichten, verbunden. Zwischen einem Grund 14 der Aufnahmenut 13 und den Abstandelementen 6 sind als Sekundärdichtstoffe Dichtelemente 15 aus Kunststoff, insbesondere aus Polyurethan, angeordnet, die den von den Scheiben 8 und 9 bzw. 9 und 10 des Scheibenverbundes 5 erzeugten Innenraum gegen die Umgebung abdichten.

Zwischen den Dichtelementen 15 und dem Rahmenprofil 12 ist auf den Grund 14 eine Wärmeleitmetallfolie 16 über einen Haftvermittler angeklebt/aufgebracht. Diese erstreckt sich in der Aufnahmenut 13 zwischen der Innenscheibe 8 und der Außenscheibe 10. Die Wärmeleitmetallfolie 16 ist aus Aluminium und hat eine Dicke von 0,1 mm. Auch andere Foliendicken zwischen 0,01 und 2 mm sind möglich. Die Wärmeleitmetallfolie 16 kann auch aus einem anderen, gut wärmeleitenden Material bestehen. Prinzipiell ist auch denkbar, an Stelle einer Metallfolie eine nichtmetallische, wärmeleitende Folie oder Beschichtung einzusetzen. Denkbar in diesem Erfindungszusammenhang sind auch Dekorfolien, bestehend aus einer Beschichtung einer Titannitridverbindung oder einer Bornitridverbindung oder einer Aluminiumnitridverbindung oder einer Siliziumnitrid- oder Siliziumoxinitridverbindung oder einer Siliziumoxidverbindung oder einer Aluminium-Silizium-Titanverbindungen oder einer Verbindung aus Tantalsiliziden oder undotiertes oder dotiertes Polysilizium und/oder amorphes Silizium oder einer Titan-Wolfram-Verbindung oder Titansiliziden oder einer Titanoxinitridverbindung oder einer Wolframsilizidverbindung oder Molybdänsilizidverbindung, aufgebracht in Dünnschichttechnik wie beispielsweise Plasmaabscheidung (PE-CVD-Verfahren) oder Sputterverfahren auf einem Folienträgermaterial mit Haftvermittler-/Kleberschicht.

Das Rahmenprofil 12 ist als Hohlkammerprofil ausgebildet. Es hat einen Kunststoffprofilgrundkörper 17, im dargestellten Ausführungsbeispiel aus Polyvinylchlorid (PVC). Der Kunststoffprofilgrundkörper 17 ist an seinen Sichtseiten, in der Figur 1 also an der unteren und an der linken Seite, mit einer Dekorschicht in Form einer Dekormetallfolie 18 beschichtet. Letztere besteht beispielsweise aus Aluminium und hat eine Dicke von 0,1 mm. Je nach Dekoranforderungen kann die Dekormetallfolie/Dekorfolie 18 auch aus anderen Metallen bestehen. Die Dekormetallfolie/Dekorfolie 18 kann auch eine andere Dicke zwischen 0,01 und 2 mm haben.

Der Kunststoffprofilgrundkörper 17 ist (siehe Figur 1) oben abgedeckt von einer Deckplatte 18a, die in eine obere Rastaufnahme des Kunststoffprofilgrundkörpers 17 eingerastet ist.

Zwischen einer in der Figur 1 oberen Wand 19 der Deckplatte 18a und einer dieser oberen Wand 19 zugewandten unteren Wand 20 des Türpfostens 4 ist die flexible Dichtung 3 angeordnet. Letztere hat einen zum Beispiel aus der WO 2005/021886 A1 bekannten Aufbau mit drei elastischen Dichtwänden, nämlich einer dem Innenraum 7 zugewandten Innenwand 21, einer Mittelwand 22 und einer Außenwand 23. Die Dichtwände 21 bis 23 sind Bestandteile eines einstückigen Dichtprofils 24 aus gegenüber dem Material des Rahmenprofils 12 weicheren Kunststoff, zum Beispiel aus weichem PVC. In bekannter Weise weist das Dichtprofil 24 einen Rastprofilabschnitt 24a auf, welcher in eine Aufnahmekammer 24b der Deckplatte 18a eingerastet ist. In der Figur 1 oberhalb der Mittelwand 22 und der Außenwand 23 weist das Dichtprofil 24 eine Aufnahmekammer 25 für einen Magneten 26 auf. Letzterer wirkt in der Schließstellung der Glastür mit einem metallischen Abschnitt 27 der unteren Wand 20 des Türpfostens 4 zusammen.

Die Dichtung 3 ist vom Innenraum 7 her gesehen soweit nach außen versetzt, dass benachbart zur Dichtung 3 zwischen dem Türpfosten 4 und dem Randabschnitt 11 des Scheibenverbundes 5 ein Zwischenraum 28 gebildet ist. Dieser ist teilweise von einem Profilelement 29 ausgefüllt. Letzteres stellt eine Trennung zwischen der Dichtung 3 und dem Innenraum 7 dar. Das Profilelement 29 ist als Hohlkammerprofil ausgebildet. In der Schließstellung der Glastür 2 verbleibt zwischen dem Profilelement 29 und dem Türpfosten 4 ein Kanal 30 definierter Weite, so dass sichergestellt ist, dass in der Schließstellung das Profilelement 29 nicht gleichzeitig an der Glastür 2 und am Türpfosten 4 anliegt und auf diese Weise die Schließstellung unerwünscht beeinflusst. Das Profilelement 29 ist einstückig mit der Deckplatte 18a ausgebildet.

Durch den dargestellten Aufbau der Gefrierschranktürbaugruppe 1 wird eine Temperaturverteilung in der Gefrierschranktürbaugruppe 1 erreicht, die verhindert, dass das Rahmenprofil 12 an seiner Sichtseite im Betrieb unerwünscht beschlägt. Dies wird durch eine Kombination folgender Maßnahmen erreicht:

Zunächst verhindert die Ausgestaltung des Profilgrundkörpers 17 aus Kunststoff die Ausbildung einer Wärmebrücke zwischen dem Innenraum 7 und der Umgebung des Gefrierschranks. Hierdurch wird erreicht, dass die Temperatur des Rahmenprofils 12 im Bereich der Sichtseiten ausreichend hoch ist, so dass ein Beschlagen dieser Sichtseiten verhindert ist. Dadurch, dass die Dichtung 3 nach außen versetzt angeordnet ist, reicht es aus, den metallischen Abschnitt 27 nur bis knapp über die Mitte des Türpfostens 4 zu ziehen. Eine restliche Wand 31 des Türpfostens 4, also der Abschnitt, der dem Innenraum 7 zugewandt bzw. benachbart ist, wird durch einen U-förmigen Profilabschnitt aus Kunststoff, zum Beispiel aus PVC, gebildet. Hierdurch und durch eine innere Füllung des Türpfostens 4 aus ebenfalls schlecht wärmeleitendem Material, im dargestellten Beispiel aus PUR-Schaum, wird es ermöglicht, dass die Außenseite des Türpfostens 4 nicht zu kalt wird und daher ebenfalls nicht beschlägt. Unerwünschte Konvektion im Bereich des Zwischenraums 28 wird durch das Profilelement 29 wirksam verhindert. Hierdurch wird insbesondere eine zu starke Abkühlung der Dichtung 3 vermieden. Auf Grund der wärmeleitenden Eigenschaft der Wärmeleitmetallfolie 16 wird von der Außenseite der Glastür 2 her genügend Wärme in den Randabschnitt 11 und in den Grund 14 der Aufnahmenut 13 eingetragen, so dass Kondenswasserbildung in diesem Bereich auf Grund einer zu starken Abkühlung vorteilhaft verhindert wird. Insbesondere wird ein inneres Beschlagen des Scheibenverbundes 5 effektiv vermieden. Die Wärmeleitmetallfolie 16 stellt somit also eine wärmeleitende Verbindung zwischen der Innen- und der Außenseite des Scheibenverbundes 5 her.

Die Dekormetallfolie/Dekorfolie 18 stellt eine ansprechende Optik des Rahmenprofils 12 sicher. Gleichzeitig sorgt die Dekormetallfolie/Dekorfolie 18 gemeinsam mit der Wärmeleitmetallfolie 16 dafür, dass der Kunststoffprofilgrundkörper 17 von drei Seiten mit Metallfolie umgeben ist. Dies reduziert die Gefahr eines Verzuges des Kunststoffprofilgrundkörpers 17 des Rahmenprofils 12.

## Patentansprüche

1. Gefrierschranktürbaugruppe (1)
- a- mit einer Glastür (2),
- b- mit einem Türpfosten (4), an dem die Glastür (2) in Schließstellung über eine flexible Dichtung (3) anliegt,
- c- wobei die Glastür (2) einen Scheibenverbund (5) aufweist und
- d- wobei der Scheibenverbund (5) an seinem, in der Schließstellung dem Türpfosten (4) benachbarten, vertikalen Randabschnitt (11) von einem Rahmenprofil (12) aufgenommen ist und die flexible Dichtung (3) zwischen dem Rahmenprofil (12) und dem Türpfosten (4) angeordnet ist,
wobei das Rahmenprofil (12) einen Kunststoff- Profilgrundkörper (17) hat,
wobei der Kunststoff- Profilgrundkörper (17) als Hohlkammerprofil ausgebildet ist, **dadurch gekennzeichnet,**
**dass** der Kunststoff- Profilgrundkörper (17) an seinen Sichtseiten zumindest teilweise mit einer Dekorschicht (18) beschichtet ist, wobei die Dekorschicht (18) als Metallfolie ausgebildet ist und eine Folienstärke im Bereich von 0,01 bis 2,0 mm, insbesondere im Bereich von 0,1 mm hat.

2. Gefrierschranktürbaugruppe nach Anspruch 1, **gekennzeichnet durch** eine Verbindungsschicht zwischen der Metallfolie (18) und dem Kunststoffprofilgrundkörper (17), umfassend:
- als Haftvermittler: Polyurethan (PUR), Polyester (PE), chlorierte Polyolefine, Maleinsäure-gepfropfte Polyolefine, nanochloriertes Polyvinylchlorid (PVC) und Copolymerisate; und/oder
- als Klebstoff: Ethylen-Vinylacetat-Copolymere (EVA), einkomponentiges Polyurethan (1 K-PUR), zweikomponentiges Polyurethan (2K-PUR), Polyamid (PA), Cyanacrylate, Methacrylate, Epoxide, ataktische Poly-Alpha-Olefine (APAO), Natur- und Synthesekautschuke, Polyvinylchlorid (PVC), Polyvinylalkohol (PVA), Silikone.

3. Gefrierschranktürbaugruppe nach Anspruch 1 bis 2, **gekennzeichnet durch** einen Kunststoffprofilgrundkörper (17) aus einem der folgenden Materialien: Polyvinylchlorid (PVC), einem Polyolefin, wie Polypropylen (PP) oder Polyethylen (PE), einem Styrol oder einem Styrolcopolymer, wie Polystyrol (PS) oder Styrol-Butadien-Copolymer mit überwiegendem Styrolanteil (SB) oder Acrylnitril-Styrol-Acrylester-Copolymere (ASA) oder Acrylnitril-Butadien-Styrol-Copolymere (ABS) oder Styrolacrylnitril (SAN) oder Acrylnitril-Butadien-Styrol/Polyamid-Copolymere (ABS/PA), Polybutylentherephthalat (PBT), Polyethylentherephthalat (PET), Polyoximethylen (POM), Polyamid (PA), Polymethylmethacrylat (PMMA), Polycarbonat/Polybutylentherephthalat (PC/PBT), Polycarbonat/Polyethylentherephthalat (PC/PET), Polycarbonat/Acrylnitril-Butadien-Styrol-Copolymere (PC/ABS), Polycarbonat/Acrylnitril-Styrol-Acrylester-Copolymere (PC/ASA), Polycarbonat (PC), wärmeformbeständiges Polycarbonat (PC-HT), Polyphenylenoxid (PPO), Polyphenylenoxid mit Polyamid (PPO + PA), Polyphenylenoxidstyrol (PPO + PS), geschäumte Thermoplasten.

4. Gefrierschranktürbaugruppe nach einem der Ansprüche 1 bis 3, **dadurch gekennzeichnet, dass** die Dekorschicht (18) als Metallfolie ausgebildet ist, mit einem Metall aus folgender Gruppe: Aluminium, Edelstahl, Messing, Titan, Tantal, Wolfram, Chrom, Indium.

5. Gefrierschranktürbaugruppe nach einem der Ansprüche 1 bis 4, **dadurch gekennzeichnet, dass** die Dichtung (3) einen Magnetkörper (26) aufweist, der mit einem metallischen Abschnitt (27) des Türpfostens (4) in der Schließstellung der Glastür (2) zusammenwirkt, wobei die Dichtung (3) vom Gefrierschrankinnenraum (7) her gesehen nach außen soweit versetzt angeordnet ist, dass benachbart zur Dichtung (3) zwischen dem Türpfosten (4) und dem Randabschnitt (11) des Scheibenverbundes (5) ein Zwischenraum (28) gebildet ist, der zumindest teilweise von einem Profilelement (29) ausgefüllt wird, welches eine Trennung zwischen der Dichtung (3) und dem Innenraum (7) bildet.

6. Gefrierschranktürbaugruppe nach Anspruch 5, **dadurch gekennzeichnet, dass** das Profilelement (29) als Kunststoffprofil, insbesondere als Kunststoffhohlkammerprofil, ausgebildet ist.

7. Gefrierschranktürbaugruppe nach einem der Ansprüche 1 bis 6, **gekennzeichnet durch** eine Wärmeleitmetallfolie (16), die in einem Glasaufnahmebereich (13) des Kunststoff-profilgrundkörpers (17) derart angeordnet ist, dass in dem Glasaufnahmebereich (13) eine wärmeleitende Verbindung zwischen einer Innenseite und einer Außenseite des Scheibenverbundes (5) geschaffen ist.

8. Gefrierschranktürbaugruppe nach einem der Ansprüche 1 bis 7, **gekennzeichnet durch** einen Kunststoffprofilgrundkörper (17) aus einem Thermoplasten mit mindestens einem Füllstoff aus folgender Gruppe: Kreide, Talkum, Wollastonit, Nanofüllstoff aus Schichtsilikat oder Holzmehl, Kork, Glasfaser, Kohlefaser, Metallfaser sowie deren Mischungen und aus nichtthermoplastischen Schaumstoffen, insbesondere Polyurethanschaum.

9. Gefrierschrank mit einer Gefrierschranktürbaugruppe nach einem der Ansprüche 1 bis 8.

## Claims

1. Freezer door subassembly (1)
- a- ith a glass door (2),
- b- with a doorpost (4), against which the glass door (2) bears in the closing position via a flexible seal (3),
- c- the glass door (2) having a laminated structure (5), and
- d- the laminated structure (5) being received, at its vertical edge portion (11) adjacent to the doorpost (4) in the closing position, by a frame profile (12), and the flexible seal (3) being arranged between the frame profile (12) and the doorpost (4),
the frame profile (12) having a basic plastic profile body (17), the basic plastic profile body (17) being designed as a hollow chamber profile, **characterized in that** the basic plastic profile body (17) is coated on its visible sides at least partially with a decorative layer (18), the decorative payer (18) being designed as a metal foil and having a foil thickness in the range of 0.01 to 2.0 mm, in particular in the region of 0.1 mm.

2. Freezer door subassembly according to Claim 1, **characterized by** a connecting layer between the metal foil (18) and the basic plastic profile body (17), comprising:
- as adhesion promoter: polyurethane (PUR), polyester (PE), chlorinated polyolefins, maleic acid-grafted polyolefins, nanochlorinated polyvinylchloride (PVC) and copolymers; and/or
- as adhesive: ethylene/vinylacetate copolymers (EVA), single-component polyurethane (1 K-PUR), two-component polyurethane (2K-PUR), polyamide (PA), cyanoacrylates, methacrylates, epoxides, atactic poly-alpha-olefins (APAO), natural and synthetic rubbers, polyvinylchloride (PVC), polyvinylalcohol (PVA), silicones.

3. Freezer door subassembly according to Claim 1 or 2, **characterized by** a basic plastic profile body (17) consisting of one of the following materials: polyvinylchloride (PVC), a polyolefin, such as polypropylene (PP) or polyethylene (PE), a styrene or a styrene copolymer, such as polystyrene (PS) or a styrene/butadiene copolymer with a predominant styrene fraction (SB) or acrylonitrile/styrene/acrylate copolymers (ASA) or acrylonitrile/butadiene/styrene copolymers (ABS) or styrene acrylonitrile (SAN) or acrylonitrile/butadiene/styrene/polyamide copolymers (ABS/PA), polybutyleneterephthalate (PBT), polyethyleneterephthalate (PET), polyoximethylene (POM), polyamide (PA), polymethylmethacrylate (PMMA), polycarbonate/polybutyleneterephthalate (PC/PBT), polycarbonate/polyethyleneterephthalate (PC/PET), polycarbonate/acrylonitrile/butadiene/styrene copolymers (PC/ABS), polycarbonate/acrylonitrile/styrene/acrylate copolymers (PC/ASA), polycarbonate (PC), thermoform-resistant polycarbonate (PC-HT), polyphenyleneoxide (PPO), polyphenyleneoxide with polyamide (PPO + PA), polyphenyleneoxidestyrene (PPO + PS), foamed thermoplastics.

4. Freezer door subassembly according to one of Claims 1 to 3, **characterized in that** the decorative layer (18) is designed as a metal foil, with a metal from the following group: aluminum, high-grade steel, brass, titanium, tantalum, tungsten, chromium, indium.

5. Freezer door subassembly according to one of Claims 1 to 4, **characterized in that** the seal (3) has a magnetic body (26) which cooperates with a metallic portion (27) of the doorpost (4) in the closing position of the glass door (2), the seal (3), as seen from the freezer inner space (7), being arranged so as to be offset outward to an extent such that an interspace (28) is formed adjacently to the seal (3) between the doorpost (4) and the edge portion (11) of the laminated structure (5), which interspace is filled at least partially by a profile element (29) which forms a separation between the seal (3) and the inner space (7).

6. Freezer door subassembly according to Claim 5, **characterized in that** the profile element (29) is designed as a plastic profile, in particular as a plastic hollow chamber profile.

7. Freezer door subassembly according to one of Claims 1 to 6, **characterized by** a heat-conducting metal foil (16) which is arranged in a glass reception region (13) of the basic plastic profile body (17) in such a way that a heat-conducting connection between an inside and an outside of the laminated structure (5) is made in the glass reception region (13).

8. Freezer door subassembly according to one of Claims 1 to 7, **characterized by** a basic plastic profile body (17) consisting of a thermoplastic with at least one filler from the following group: chalk, talcum, wollastonite, nanofiller consisting of a stratified silicate or wood flour, cork, glass fiber, carbon fiber, metal fiber and their mixtures and of nonthermoplastic foams, in particular polyurethane foam.

9. Freezer with a freezer door subassembly according to one of Claims 1 to 8.

## Revendications

1. Module de porte de congélateur (1)
- a- comprenant une porte en verre (2),
- b- comprenant un montant de porte (4) sur lequel la porte en verre (2) repose par le biais d'un joint d'étanchéité flexible (3) en position fermée,
- c- la porte en verre (2) comprenant une plaque composite (5) et
- d- la plaque composite (5) étant reçue au niveau de sa section de bord verticale (11) adjacente au montant de porte (4) en position fermée par un profilé de cadre (12) et le joint d'étanchéité flexible (3) étant agencé entre le profilé de cadre (12) et le montant de porte (4),
le profilé de cadre (12) comprenant un corps de base profilé en plastique (17),
le corps de base profilé en plastique (17) étant configuré sous la forme d'un profilé à chambre creuse, **caractérisé en ce que**
le corps de base profilé en plastique (17) est revêtu sur ses côtés visibles au moins en partie avec une couche décorative (18), la couche décorative (18) étant configurée sous la forme d'un film métallique et ayant une épaisseur de film dans la plage allant de 0,01 à 2,0 mm, notamment d'environ 0,1 mm.

2. Module de porte de congélateur selon la revendication 1, **caractérisé par** une couche de liaison entre le film métallique (18) et le corps de base profilé en plastique (17), comprenant :
- en tant que promoteur d'adhésion : du polyuréthane (PUR), du polyester (PE), des polyoléfines chlorées, des polyoléfines greffées par de l'acide maléique, du polychlorure de vinyle (PVC) nanochloré et des copolymères ; et/ou
- en tant qu'adhésif : des copolymères d'éthylène-acétate de vinyle (EVA), du polyuréthane monocomposant (1 K-PUR), du polyuréthane bicomposant (2K-PUR), du polyamide (PA), des cyanoacrylates, des méthacrylates, des époxydes, des poly-alpha-oléfines atactiques (APAO), des caoutchoucs naturels et de synthèse, du polychlorure de vinyle (PVC), de l'alcool polyvinylique (PVA), des silicones.

3. Module de porte de congélateur selon les revendications 1 à 2, **caractérisé par** un corps de base profilé en plastique (17) en un des matériaux suivants : le polychlorure de vinyle (PVC), une polyoléfine, telle que le polypropylène (PP) ou le polyéthylène (PE), un styrène ou un copolymère de styrène, tel que le polystyrène (PS) ou un copolymère de styrène-butadiène contenant une proportion majeure de styrène (SB) ou des copolymères d'acrylonitrile-styrène-ester acrylique (ASA) ou des copolymères d'acrylonitrile-butadiène-styrène (ABS) ou le styrène-acrylonitrile (SAN) ou des copolymères d'acrylonitrile-butadiène-styrène/polyamide (ABS/PA), le polybutylène téréphtalate (PBT), le polyéthylène téréphtalate (PET), le polyoxyméthylène (POM), le polyamide (PA), le polyméthacrylate de méthyle (PMMA), le polycarbonate/polybutylène téréphtalate (PC/PBT), le polycarbonate/polyéthylène téréphtalate (PC/PET), des copolymères de polycarbonate/acrylonitrile-butadiène-styrène (PC/ABS), des copolymères de polycarbonate/acrylonitrile-styrène-ester acrylique (PC/ASA), le polycarbonate (PC), le polycarbonate résistant aux déformations à chaud (PC-HT), le polyoxyde de phénylène (PPO), le polyoxyde de phénylène avec polyamide (PPO + PA), le polyoxyde de phénylène avec styrène (PPO + PS), les thermoplastiques expansés.

4. Module de porte de congélateur selon l'une quelconque des revendications 1 à 3, **caractérisé en ce que** la couche décorative (18) est configurée sous la forme d'un film métallique, avec un métal du groupe suivant : aluminium, acier inoxydable, laiton, titane, tantale, tungstène, chrome, indium.

5. Module de porte de congélateur selon l'une quelconque des revendications 1 à 4, **caractérisé en ce que** le joint d'étanchéité (3) comprend un corps aimanté (26) qui interagit avec une section métallique (27) du montant de porte (4) à la position fermée de la porte en verre (2), le joint d'étanchéité (3) étant agencé en décalage vers l'extérieur par rapport à l'espace intérieur du congélateur (7) de manière à former un espace intermédiaire (28) adjacent au joint d'étanchéité (3) entre le montant de porte (4) et la section de bord (11) de la plaque composite (5), qui est au moins partiellement rempli par un élément profilé (29), qui forme une séparation entre le joint d'étanchéité (3) et l'espace intérieur (7).

6. Module de porte de congélateur selon la revendication 5, **caractérisé en ce que** l'élément profilé (29) est configuré sous la forme d'un profilé en plastique, notamment sous la forme d'un profil à chambre creuse en plastique.

7. Module de porte de congélateur selon l'une quelconque des revendications 1 à 6, **caractérisé par** un film métallique thermoconducteur (16) qui est agencé dans la zone de réception du verre (13) du corps de base profilé en plastique (17) de manière à créer une connexion thermoconductrice dans la zone de réception du verre (13) entre un côté intérieur et un côté extérieur de la plaque composite (5).

8. Module de porte de congélateur selon l'une quelconque des revendications 1 à 7, **caractérisé par** un corps de base profilé en plastique (17) en un thermoplastique contenant au moins une charge du groupe suivant : craie, talc, wollastonite, nanocharge en phyllosilicate ou en farine de bois, liège, fibre de verre, fibre de carbone, fibre métallique, ainsi que leurs mélanges, et en mousses non thermoplastiques, notamment mousse de polyuréthane.

9. Congélateur comprenant un module de porte de congélateur selon l'une quelconque des revendications 1 à 8.
